# EUROPÄISCHE PATENTSCHRIFT

(11) **EP 1 887 307 B1**
(45) Veröffentlichungstag und Bekanntmachung des Hinweises auf die Patenterteilung: **12.10.2011**
(21) Anmeldenummer: 07015057.8
(22) Anmeldetag: 01.08.2007
(51) Int. Cl.: F42B 15/04

(54) **Vorrichtung für einen Lichtwellenleiter beim Start eines Flugkörpers**
Device for an optical fiber when starting a missile
Dispositif pour un guide optique pour le démarrage d'un corps volant

(30) Priorität: 10.08.2006 DE 102006037332
(43) Veröffentlichungstag der Anmeldung: 13.02.2008
(73) Patentinhaber: LFK-Lenkflugkörpersysteme GmbH, 86529 Schrobenhausen (DE)
(72) Erfinder: Christof, Horst, 85653 Aying (DE)
(74) Vertreter: Hummel, Adam

(56) Entgegenhaltungen:
- DE-A1- 1 578 073
- DE-T2- 68 907 257
- US-A- 4 974 793

## Beschreibung

Die Erfindung betrifft eine Vorrichtung für einen zur Übertragung von Lenksignalen nutzbaren Leiter eines Flugkörpers, welcher in einer Abschussvorrichtung bis zur Zündung seines Triebwerks gelagert ist, wobei eine Halterung für den Leiter in der Abschussvorrichtung montiert ist und wenigstens eine Spule am Heck des Flugkörpers befestigt ist und wobei der Leiter innerhalb der Abschussvorrichtung von einer sich verlängernden rohrförmigen Vorrichtung umgeben ist, deren erstes Ende im Bereich der am rückwärtigen Ende der Abschussvorrichtung montierten Halterung befestigt ist und deren zweites Ende beim Start des Flugkörpers an dessen Heck bis etwa zum äußeren Ende der Abschussvorrichtung anliegt.

Boden/Boden- oder Boden/Luft-Flugkörper, die aus Abschussvorrichtungen gestartet werden, sind in der Regel über einen Lichtwellenleiter mit der Abschussvorrichtung und darüber hinaus mit einer Einrichtung zur Steuerung des Flugkörpers während seiner Mission verbunden. Der Lichtwellenleiter dient dabei der bidirektionaler Datenverbindung zwischen der Einrichtung zur Steuerung am rückwärtigen Ende und der Steuerelektronik im Flugkörper.

Der Lichtwellenleiter ist dabei in Abhängigkeit von der auftretenden Belastung in mehrere unterschiedlich konfektionierte Abschnitte aufgeteilt. Ein Teil des Lichtwellenleiters ist in der Abschussvorrichtung auf einer ersten Spule aufgewickelt. Ein weiterer größerer Teil des Lichtwellenleiters befindet sich auf einer weiteren Spule, welche vom Flugkörper am Heck mitgeführt wird. Beim Start aus der Abschussvorrichtung ist der Teil des Lichtwellenleiters, der sich zwischen dem Heck des Flugkörpers und der ersten Spule befindet, dem Heißgasstrahl des Triebwerks zumindest über die Zeit ausgesetzt, während der sich der Flugkörper noch innerhalb der Abschussvorrichtung befindet.

Die DE 1 578 073 A beschreibt eine sich beim Start des Flugkörpers teleskopartig verlängernde rohrförmige Vorrichtung zum Schutz des drahtförmigen und zur Datenübertragung nutzbaren Leiters. Die Vorrichtung ist am rückwärtigen Ende der Abschussvorrichtung an einer Halterung montiert. Das zweite Ende der Vorrichtung ist mit dem Ende des Flugkörpers über eine Sollbruchstelle verbunden, liegt bis etwa zum äußeren Ende der Abschussvorrichtung an und reisst beim Verlassen der Abschussvorrichtung ab.

Aus der DE 689 07 257 T2 ist eine Lagerungs- und Abschusseinheit für einen Lenkflugkörper bekannt geworden, die eine Abschussvorrichtung mit einer Halterung für den Leiter aufweist und bei der eine Spule am Heck des Flugkörpers befestrigt ist, wobei der Leiter innerhalb der Abschussvorrichtung von einer sich teleskopartig verlägernden Vorrichtung umgeben ist, welche aus einer Vielzahl ineinander liegender Rohrabschnitte besteht (Ausgangspunkt für die Präambel des unabhängigen Anspruchs 1).

Die US 4974793 A zeigt eine Verlängerung einer Schutzvorrichtung für einen optischen Leiter gegen den Abgasstrahl eines Flugkörpers durch Entspannung vorgespannter Federn, wobei die Schutzvorrichtung am Flugkörper angebracht ist.

Es ist deshalb Aufgabe der vorliegenden Erfindung, eine Vorrichtung für einen Lichtwellenleiter zu entwickeln, welche beim Start eines Flugkörpers aus einer Abschussvorrichtung den gerade abgewickelten Teil des Lichtwellenleiters gegen die Einflüsse des Abgasstrahls des Triebwerks schützt, keine Sollbruchstelle benötigt und während des Startvorgangs jegliche ruckartige Belastung des Lichtwellenleiters vermeiden hilft.

Die Aufgabe wird erfindungsgemäß durch eine Vorrichtung mit den Merkmalen des unabhängigen Anspruchs 1 gelöst. Damit werden zwei entscheidende Vorteile erzielt. Zum einen ist der Lichtwellenleiter von der Zündung des Triebwerks des Flugkörpers an bis zum Verlassen der Abschussvorrichtung gegen schädigende Einflüsse geschützt, da die sich selbsttätig entfaltende oder entrollende Vorrichtung den Lichtwellenleiter umhüllt und es wird aufgrund der Vorspannung der Vorrichtung das Abreissen an der Sollbruchstelle vermieden. Zum anderen wird kein Endabschnitt des Lichtwellenleiters benötigt, der gegen die Triebwerksschwaden in besonderer Weise geschützt ist. Da an der Trennstelle zwischen dem verstärkten und dem unverstärkten Lichtwellenleiterabschnitt normalerweise eine beim Start des Flugkörpers sich mitbewegende Spule angeordnet ist, die an der Öffnung des Abschussbehälters abgebremst werden muss, kann unter Nutzung der Erfindung auf diese Spule verzichtet werden. Dadurch entfällt auch die heftige Bremsung dieser Spule, durch die auf den Lichtwellenleiter eine entsprechend hohe Belastung ausgeübt würde.

In vorteilhafter Weise wird vorgeschlagen, dass das zweite Ende der Vorrichtung am Heck des Flugkörpers mittels eines trennbaren Verbindungselements befestigt ist. Somit wird die Kopplung der Vorrichtung an das Heck verbessert ohne dass die erforderliche Trennung erschwert wird.

Es hat sich als geeignet erwiesen, wenn das erste Ende der sich verlängernden rohrförmigen Vorrichtung die erste Spule vollständig umgibt. Damit wird auch die erste Spule vor den Triebwerksschwaden geschützt.

Schließlich hat es sich als vorteilhaft erwiesen, dass die Länge der sich verlängernden Vorrichtung in entspanntem Zustand größer oder etwa gleich der Länge des Innenraums der Abschussvorrichtung ist.

Ein Ausführungsbeispiel, das nicht Teil der Erfindung ist, ist schematisch vereinfacht in der Zeichnung dargestellt und wird im Folgenden näher beschrieben.

Die einzige Zeichnung zeigt drei aufeinander folgende Phasen eines Flugkörperstarts aus einer Abschussvorrichtung. In der oben dargestellten Phase ist die Situation vor dem Start des Flugkörpers 1 aus der Abschussvorrichtung 2 wiedergegeben. Das Triebwerk ist noch nicht gezündet. Zwischen dem Heck 9 des Flugkörpers 1 und dem rückwärtigen Ende 12 der Abschussvorrichtung 2 ist vorgespannt die Vorrichtung 6 montiert. Sie umgibt mit ihrem ersten Ende 7 die erste Spule 3 des Lichtwellenleiters 5 und liegt aufgrund der ihr innewohnenden Vorspannung am Heck 9 des Flugkörpers an. Somit umgibt die zusammen geschobene Vorrichtung 6 vollständig den zwischen der ersten Spule 3 und dem Heck 9 befindlichen Abschnitt des Lichtwellenleiters 5.

In der in der Mitte der Zeichnung dargestellten Phase ist der Start bereits eingeleitet worden und das bereits gezündete Triebwerk des Flugkörpers hat diesen soweit beschleunigt, dass sich sein Heck 9 in der dargestellten Momentaufnahme etwa in der Mitte der Abschussvorrichtung befindet. Die Vorrichtung hat sich bereits etwas entspannt, was mittels der drei Abschnitte 10 der sich teleskopartig verlängernden Vorrichtung 6 wiedergegeben ist. Der obere Teil der Vorrichtung 6 ist aufgeschnitten dargestellt, so dass der sich von den Spulen 3 und 4 abwickelnde Lichtwellenleiter 5 gut erkennbar ist. Er liegt gegenüber den im Bereich des Hecks des Flugkörpers austretenden Treibwerksschwaden 11 völlig geschützt im Inneren der Vorrichtung 6.

In der unten in der Zeichnung dargestellten Phase zeigt den Flugkörper 1 kurz nach dem Austritt aus der Abschussvorrichtung 2. Die Vorrichtung 6 ist nun auf ihre maximale Länge ausgefahren und hat keinen Kontakt mehr zum Heck 9 des Flugkörpers 1. Gut zu erkennen sind die sechs Rohrabschnitte 10, welche die Vorrichtung 6 bilden. Der Lichtwellenleiter 5 liegt ohne jegliche mechanische Verbindung oder Halterung lose innerhalb der Vorrichtung 6 und wird aus diesem Grund nicht durch Umlenkungen, Führungen oder ähnliche Einrichtungen in seiner Beweglichkeit eingeschränkt. Ein Knicken des Lichtwellenleiters oder eine Bremsung auch nur eines Teils des Lichtwellenleiters findet während des Starts nicht statt, so dass eine Unterbrechung des Datenverkehrs auf dem Lichtwellenleiter während des Startvorgangs praktisch ausgeschlossen ist.

Gemäß der Erfindung besteht Vorrichtung aus einer flächigen Spiralfeder die im Einbau- oder Startbereitschafts-Zustand vorgespannt ist und sich während des Flugkörperstarts zu einem spiralig gewickelten Rohr entspannt.

Als Ausgestaltung ist es auch denkbar, das zweite Ende 8 der Vorrichtung 6 mit Hilfe einer leicht trennbaren Vorrichtung an das Heck 9 des Flugkörpers zu koppeln. Damit wird der Entspannungsvorgang der Vorrichtung unterstützt. Der Abtrennvorgang wirkt sich nicht unmittelbar auf den Lichtwellenleiter 5 aus, so dass diese Ausführungsform die gleichen Vorteile wie die bisher beschriebenen aufweist.

Je nach Bauform der Abschussvorrichtung kann es hilfreich sein, dass die Vorrichtung an ihrem ersten Ende 7 vollständig geschlossen ist um eine Einwirkung der Triebwerksschwaden auf die erste Spule 3 zu vermeiden.

Die Länge der Vorrichtung ist in idealer Weise so bemessen, dass die Vorrichtung 6 mit ihrem zweiten Ende 8 solange am Heck 9 der Flugkörpers 1 anliegt, bis dieser die Abschussvorrichtung 2 vollständig verlassen hat

## Patentansprüche

1. Vorrichtung für einen zur Übertragung von Lenksignalen nutzbaren Leiter (5) eines Flugkörpers (1), welcher in einer Abschussvorrichtung (2) bis zur Zündung seines Triebwerks gelagert ist, wobei eine Halterung für den Leiter (5) in der Abschussvorrichtung (2) montiert ist und wenigstens eine Spule (3) am Heck des Flugkörpers (1) befestigt ist und wobei der Leiter (5) innerhalb der Abschussvorrichtung von einer sich verlängernden rohrförmigen Vorrichtung (6) umgeben ist, deren erstes Ende im Bereich der am rückwärtigen Ende der Abschussvorrichtung montierten Halterung befestigt ist und deren zweites Ende beim Start des Flugkörpers (1) an dessen Heck bis etwa zum äußeren Ende der Abschussvorrichtung (2) anliegt, **dadurch gekennzeichnet, dass** die Vorrichtung (6) aus einer flächigen Spiralfeder besteht, welche vorgespannt zwischen dem Heck (9) des Flugkörpers (1) und dem rückwärtigen Ende (12) der Abschussvorrichtung (2) angeordnet ist.

2. Vorrichtung für einen Lichtwellenleiter eines Flugkörpers nach Anspruch 1, **dadurch gekennzeichnet, dass** die Vorrichtung (6) aus einer flächigen Spiralfeder besteht, welche vorgespannt zwischen dem Heck (9) des Flugkörpers (1) und dem rückwärtigen Ende (12) der Abschussvorrichtung (2) angeordnet ist.

3. Vorrichtung für einen Lichtwellenleiter eines Flugkörpers nach Anspruch 1, **dadurch gekennzeichnet, dass** das zweite Ende (8) der Vorrichtung am Heck (9) des Flugkörpers (1) mittels eines trennbaren Verbindungselements befestigt ist.

4. Vorrichtung für einen Lichtwellenleiter eines Flugkörpers nach einem der Ansprüche 1 bis 3, **dadurch gekennzeichnet, dass** das erste Ende (7) der sich teleskopartig verlängernden rohrförmigen Vorrichtung (6) die erste Spule (3) vollständig umgibt.

5. Vorrichtung für einen Lichtwellenleiter eines Flugkörpers nach einem der Ansprüche 1 bis 4, **dadurch gekennzeichnet, dass** die Länge der sich teleskopartig verlängernden Vorrichtung (6) in entspanntem Zustand größer oder etwa gleich der Länge des Innenraums der Abschussvorrichtung (2) ist.

## Claims

1. Apparatus for a conductor (5) which can be used for transmission of steering signals in a missile (1), which is stored in a launch apparatus (2) until its motor is ignited, with a holder for the conductor (5) being mounted in the launch apparatus (2) and with at least one coil (3) being attached to the aft end of the missile (1), and with the conductor (5) being surrounded within the launch apparatus by a lengthening tubular apparatus (6), whose first end is attached in the area of the holder which is mounted at the rearward end of the launch apparatus, and whose second end rests during launch of the missile (1) on its aft end to about the outer end of the launch apparatus (2), **characterized in that** the apparatus (6) consists of a flat spiral spring, which is arranged prestressed between the aft end (9) of the missile (1) and the rearward end (12) of the launch apparatus (2).

2. Apparatus for an optical waveguide for a missile according to Claim 1, **characterized in that** the apparatus (6) consists of a flat spiral spring, which is arranged prestressed between the aft end (9) of the missile (1) and the rearward end (12) of the launch apparatus (2).

3. Apparatus for an optical waveguide for a missile according to Claim 1, **characterized in that** the second end (8) of the apparatus is attached to the aft end (9) of the missile (1) by means of a disconnectable connecting element.

4. Apparatus for an optical waveguide for a missile according to one of Claims 1 to 3, **characterized in that** the first end (7) of the tubular apparatus (6), which lengthens like a telescope, completely surrounds the first coil (3).

5. Apparatus for an optical waveguide for a missile according to one of Claims 1 to 4, **characterized in that** the length of the apparatus (6), which lengthens like a telescope, in the unstressed state is greater than or approximately equal to the length of the internal area of the launch apparatus (2).

## Revendications

1. Dispositif pour un conducteur (5) utilisable pour la transmission de signaux de guidage d'un missile (1), reposant dans un dispositif de lancement (2) jusqu'à la mise à feu de son propulseur, dans lequel un support pour le conducteur (5) est monté dans le dispositif de lancement (2) et au moins une bobine (3) est fixée à l'empennage du missile (1) et dans lequel le conducteur (5) dans le dispositif de lancement est entouré d'un dispositif tubulaire (6) pouvant s'allonger, dont la première extrémité est fixée à proximité du support monté à l'extrémité arrière du dispositif de lancement et dont la deuxième extrémité, lors du lancement du missile (1), s'appuie contre son empennage environ jusqu'à l'extrémité externe du dispositif de lancement (2), **caractérisé en ce que** le dispositif (6) est constitué d'un ressort en spirale en forme de surface disposé précontraint entre l'empennage (9) du missile (1) et l'extrémité arrière (12) du dispositif de lancement (2).

2. Dispositif pour une fibre optique d'un missile selon la revendication 1, **caractérisé en ce que** le dispositif (6) est constitué d'un ressort en spirale en forme de surface disposé précontraint entre l'empennage (9) du missile (1) et l'extrémité arrière (12) du dispositif de lancement (2).

3. Dispositif pour une fibre optique d'un missile selon la revendication 1, **caractérisé en ce que** la deuxième extrémité (8) du dispositif (6) est fixée à l'empennage (9) du missile (1) au moyen d'un élément de liaison séparable.

4. Dispositif pour une fibre optique d'un missile selon une des revendications 1 à 3, **caractérisé en ce que** la première extrémité (7) du dispositif tubulaire (6) pouvant s'allonger de manière télescopique entoure totalement la première bobine (3).

5. Dispositif pour une fibre optique d'un missile selon une des revendications 1 à 4, **caractérisé en ce que** la longueur dans l'état détendu du dispositif (6) pouvant s'allonger de manière télescopique, est supérieure ou environ égale à la longueur de l'espace intérieur du dispositif de lancement (2).
